# EUROPÄISCHE PATENTSCHRIFT

(11) **EP 0 559 117 B1**
(45) Veröffentlichungstag und Bekanntmachung des Hinweises auf die Patenterteilung: **31.01.1996**
(21) Anmeldenummer: 93103226.2
(22) Anmeldetag: 01.03.1993
(51) Int. Cl.: F25J 3/04

(54) **Verfahren und Vorrichtung zur Zerlegung eines Gasgemisches**
Process and apparatus for separating a gas mixture
Procédé et dispositif pour la séparation d'un mélange de gaz

(30) Priorität: 05.03.1992 DE 4206923
(43) Veröffentlichungstag der Anmeldung: 08.09.1993
(73) Patentinhaber: Linde Aktiengesellschaft, D-65189 Wiesbaden (DE)
(72) Erfinder: Corduan, Horst, Dipl.-Ing., W-8039 Puchheim (DE); Skolaude, Werner, Dipl.-Ing., W-8000 München 71 (DE)
(74) Vertreter: Schaefer, Gerhard, Dr.

(56) Entgegenhaltungen:
- EP-A- 0 412 793
- DE-A- 2 835 355
- FR-A- 1 086 475
- FR-A- 2 076 020

## Beschreibung

Die Erfindung betrifft ein Verfahren zur Zerlegung eines Gasgemisches, insbesondere von Luft, bei dem ein an leichtersiedenden Komponenten angereichertes Produkt, insbesondere Stickstoff, gewonnen wird, wobei eine leichtersiedende Fraktion aus dem oberen Bereich einer Rektifiziersäule in einem Kondensator-Verdampfer in indirektem Wärmeaustausch mit einer verdampfenden schwerersiedenden Fraktion mindestens teilweise kondensiert wird, sowie eine Vorrichtung zur Durchführung dieses Verfahrens.

Ein derartiges Verfahren ist aus der EP-A-O 241 817 bekannt. Zur Gewinnung von Stickstoff wird hier kalte gereinigte Luft in einer Rektifiziersäule in eine sauerstoffangereicherte Sumpffraktion und in ein stickstoffreiches Kopfprodukt zerlegt. Die Sumpffraktion wird in einen Kondensator-Verdampfer geleitet und dort gegen kondensierenden Stickstoff verdampft.

Der Erfindung liegt die Aufgabe zugrunde, das Verfahren der eingangs genannten Art wirtschaftlich günstiger zu gestalten, insbesondere durch Verbesserung des Wärmeaustauschvorgangs am Kondensator-Verdampfer.

Diese Aufgabe wird dadurch gelöst, daß der schwerersiedenden Fraktion vor dem indirekten Wärmeaustausch eine weitere Fraktion zugeführt wird, die einen geringeren Anteil an *schwerersied*enden Komponenten aufweist als die schwerersiedende Fraktion.

Eine Vermischung von Fraktionen verschiedener Zusammensetzung bedeutet zunächst offensichtlich einen Nachteil, da dadurch bereits geleistete Trennarbeit wieder verlorengeht. Im Rahmen der Erfindung hat sich jedoch überraschenderweise herausgestellt, daß dieser Nachteil durch eine andere, vorteilhafte Wirkung des Zusatzes *leichtersied*ender Anteile in die schwerersiedende Fraktion überwogen wird, insbesondere bei besonders hohem Wärmeumsatz am Kondensator-Verdampfer.

Einerseits kann der Durchsatz auf der Verdampfungsseite des Kondensator-Verdampfers alternativ oder ergänzend zu einem erhöhten Durchsatz der schwerersiedenden Fraktion durch die Zuspeisung einer leichter siedenden Fraktion erhöht werden. Ein besonders hoher Durchsatz an schwerersiedender Fraktion bedeutet nämlich eine zusätzliche Belastung der Rektifiziersäule, da Flüssigkeit am Kopf der Säule kondensiert und durch die Säule wieder über die Böden oder sonstigen Stoffaustauschelemente (z.B. Füllkörper oder geordnete Packungen) nach unten fließt, um anschließend als schwerersiedende Fraktion entnommen werden zu können. Die als zusätzliches Kältemittel eingesetzte weitere Fraktion muß im Gegensatz zu der schwerersiedenden Fraktion nicht zunächst am Kopf der Säule kondensiert und durch praktisch die gesamte Säule geführt werden. Nimmt man gemäß der Erfindung die Vermischung der schwerersiedenden Fraktion mit der weiteren, an *schwerersied*enden Komponenten ärmeren Fraktion in Kauf, kann diese Fraktion grundsätzlich an jeder Stelle des Verfahrens entnommen werden, ohne die Säule zu belasten.

Zum anderen steigt aufgrund der Erhöhung der *leichtersied*enden Anteile der Dampfdruck der siedenden Fraktion auf der Verdampfungsseite des Kondensator-Verdampfers (bei gleichbleibender Verdampfungstemperatur). In Ausnützung dieses Effekts kann der Druck der schwerersiedenden Fraktion und in der Folge der gesamte Verfahrensdruck abgesenkt und damit entsprechend Verdichtungsenergie eingespart werden. Gerade bei erhöhtem Kältebedarf wirkt die Zuspeisung von leichtersiedenden Komponenten außerdem der energetisch ungünstigen Tendenz zur Erhöhung der Temperaturdifferenz beim Wärmeübergang entgegen.

Einen zusätzlichen Vorteil bringt die Zuspeisung der weiteren Fraktion in Gasform gemäß einer Weiterbildung des erfinderischen Gedankens. Der hohe Anteil an Gasblasen auf der Verdampfungsseite des Kondensator-Verdampfers zieht eine stark turbulente Strömung und damit einen verbesserten Wärmeübergang nach sich.

Als weitere Fraktion kann bespielsweise jedes Fluid dienen, das oberhalb der Entnahme der schwerersiedenden Fraktion aus der Rektifiziersäule entnommen wird. Als besonders günstig haben sich jedoch zwei spezielle Varianten erwiesen.

In einer ersten bevorzugten Variante wird die weitere Fraktion durch einen Teilstrom der leichtersiedenden Fraktion gebildet. Diese stellt in der Regel die Kopffraktion der Rektifiziersäule dar, hat also einen maximalen Anteil an leichtersiedenden Komponenten. Der oben beschriebene Effekt der Dampfdruckerniedrigung auf der Verdampfungsseite des Kondensator-Verdampfers ist damit am höchsten. Mit dieser Verfahrensweise kann gegenüber einem Verfahren ohne Zuspeisung von leichtersiedenden Komponenten in den Verdampfungsraum die erreichbare Flüssigproduktmenge gesteigert werden, ohne daß weitere Maßnahmen erforderlich sind.

Bei einer zweiten günstigen Variante des erfindungsgemäßen Verfahrens wird die weitere Fraktion durch einen Teilstrom des zu zerlegenden Gasgemisches gebildet. Die in den Verdampfungsraum eingespeiste Fluidmenge wird also nicht durch die Rektifiziersäule geführt. Durch eine entsprechend verringerte Belastung der Säule kann diese kostengünstiger dimensioniert werden. Bereits für die Gewinnung von leichtersiedendem Produkt geleistete Trennarbeit geht nicht verloren.

Statt einer Vermischung von schwerersiedender und weiterer Fraktion stromaufwärts des Kondensator-Verdampfers kann es günstig sein, die weitere Fraktion der Verdampfungsseite des Kondensator-Verdampfers zuzuführen. Die Vermischung der beiden Fraktionen findet dann im Verdampfungsraum selbst statt. Gerade bei gasförmiger Zuspeisung der weiteren Fraktion kann die oben beschriebene Verbesserung des Wärmeübergangs besonders effizient ausgenutzt werden.

Dabei hat es sich speziell als vorteilhaft herausgestellt, wenn die weitere Fraktion und/oder die schwerersiedende Fraktion in den unteren Bereich der Verdampfungsseite des Kondensator-Verdampfers eingeleitet werden. Eine entsprechende Vorrichtung und ihre Betriebsweise sind in der DE-A-28 35 355 beschrieben. Dadurch lassen sich ein besonders günstiger Dampfdruck und ein weiter verbesserter Wärmeübergang erreichen.

Auf ähnliche Weise können die weitere Fraktion und die schwerersiedende Fraktion zunächst vermischt und anschließend der Verdampfungsseite des Kondensator-Verdampfers zugeführt werden.

Weitere Vorteile bietet das erfindungsgemäße Verfahren, wenn *das Gemisch aus* verdampfter schwerersiedender *und weiterer* Fraktion stromabwärts des Kondensator-Verdampfers in indirektem Wärmeaustausch mit zu zerlegendem Gasgemisch angewärmt und anschließend arbeitsleistend entspannt wird. Die Entspannung kann beispielsweise in einer Entspannungsmaschine, einer sogenannten Restgasturbine erfolgen. In diesem Fall kann durch die Zuspeisung der weiteren Fraktion gemäß der Erfindung der Durchsatz an der Turbine - und damit deren Kälteleistung - erhöht werden, ohne die Rektifiziersäule zusätzlich zu belasten. Außerdem kann der besonders hohe Dampfdruck auf der Verdampfungsseite des Kondensator-Verdampfers zur Erhöhung des Druckverhältnisses an der Restgasturbine und damit zur weiterer Verbesserung der Kälteerzeugung ausgenutzt werden.

Eine Abwandlung der Erfindung betrifft ebenfalls ein Verfahren zur Zerlegung eines Gasgemisches, insbesondere von Luft, bei dem ein an leichtersiedenden Komponenten angereichertes Produkt, insbesondere Stickstoff, gewonnen wird, wobei eine leichtersiedende Fraktion aus dem oberen Bereich einer Rektifiziersäule in einem Kondensator-Verdampfer in indirektem Wärmeaustausch mit einer verdampfenden schwerersiedenden Fraktion mindestens teilweise kondensiert wird. Außerdem wird bei diesem Verfahren die verdampfte schwerersiedende Fraktion stromabwärts des Kondensator-Verdampfers in indirektem Wärmeaustausch mit zu zerlegendem Gasgemisch angewärmt und anschließend arbeitsleistend entspannt.

Auch dieser abgewandelten Form der Erfindung liegt die Aufgabe zugrunde, dieses Verfahren wirtschaftlich günstiger zu gestalten, insbesondere bei hohem Kältebedarf.

Diese Aufgabe wird dadurch gelöst, daß der schwerersiedenden Fraktion stromabwärts des Kondensator-Verdampfers eine weitere Fraktion zugeführt wird, die einen geringeren Anteil an *schwerersied*enden Komponenten aufweist als die schwerersiedende Fraktion.

Ähnlich wie bei der erstgenannten Variante der Erfindung wird als der schwerersiedenden Fraktion eine weitere Fraktion anderer Zusammensetzung zugeführt, ohne daß diese durch die Säule geführt werden müßte. Hierdurch läßt sich der Durchsatz bei der arbeitsleistenden Entspannung erhöhen, ohne daß dadurch die Säule belastet würde. Auch hier kann der damit erreichte Vorteil den Nachteil des Verlustes von Trennarbeit bei der Vermischung aufwiegen.

Die weitere Fraktion kann der schwerersiedenden Fraktion mindestens teilweise zwischen Kondensator-Verdampfer und *indirektem Wärmeaustausch mit zu zerlegendem Gasgemisch* und/oder mindestens teilweise zwischen *indirektem Wärmeaustausch mit zu zerlegendem Gasgemisch* und arbeitsleistender Entspannung zugeführt werden.

Wiederum kann die weitere Fraktion aus der leichtersiedenden Fraktion vom Kopf der Rektifiziersäule oder aus zu zerlegendem Gasgemisch (gasförmiger Stickstoff beziehungsweise Einsatzluft im Falle der Anwendung bei der Luftzerlegung) bestehen. Wegen der besonders einfachen Realisierung ist hier die Verwendung des zu zerlegenden Gasgemisches als die weitere Fraktion besonders günstig.

Analog zu den weiter oben erläuterten Varianten der Erfindung kann auch bei der Abwandlung des Verfahren die schwerersiedende Fraktion in den unteren Bereich der Verdampfungsseite des Kondensator/Verdampfers eingeleitet werden, wie es in der DE-A-28 35 355 im Detail beschrieben ist.

Das erfindungsgemäße Verfahren zeigt in allen Varianten besonders große Vorteile, wenn mindestens ein Teil der im Kondensator-Verdampfer kondensierten *leichtersiedenden* Fraktion als Flüssigprodukt, im Falle der Luftzerlegung also flüssiger Stickstoff, gewonnen wird.

Die Erfindung betrifft über das bisher beschriebene Verfahren hinaus eine Vorrichtung gemäß den Patentansprüchen 17 bis 21.

Im folgenden werden die Erfindung sowie weitere Einzelheiten der Erfindung anhand von Ausführungsbeispielen näher erläutert, die in den Zeichnungen schematisch dargestellt sind. Die gezeigten Verfahren dienen zur Gewinnung von Stickstoff aus Luft; die Erfindung ist jedoch ohne weiteres auf die Zerlegung von anderen Zweistoffgemischen übertragbar.

Es zeigen im einzelnen:
- Figur 1:: ein Luftzerlegungsverfahren gemäß der Erfindung mit Zuspeisung von Stickstoff in die Verdampfungsseite des Kondensator-Verdampfers
- Figur 2:: ein ähnliches Verfahren mit Zuspeisung von Luft
- Figur 3:: ein stärker abgewandeltes Verfahren mit einer Restgasturbine und der Zuspeisung von Luft stromaufwärts der Turbine
- Figur 4:: eine Abwandlung des Verfahrens von Figur 3 mit Einspeisung von unten in den Kondensator-Verdampfer

Zunächst werden die den Ausführungsbeispielen gemeinsamen Verfahrensmerkmale beschrieben. Über Leitung 1 angesaugte Luft wird in Verdichter 1 auf einen Druck von 6 bis 14, vorzugsweise 7 bis 10 bar verdichtet und in einer Reinigungsvorrichtung 3, beispielsweise umschaltbaren Molsiebadsorbern, behandelt. Die von Verunreinigungen befreite Luft strömt über Leitung 4 zu einem Wärmetauscher 5, in dem sie im Gegenstrom zu Produktströmen abgekühlt wird. Über Leitung 6 wird die kalte Luft in eine Rektifiziersäule 7 eingespeist, deren Arbeitsdruck bei 6 bis 14, vorzugsweise 7 bis 10 bar liegt.

Aus der Rektifiziersäule 7 wird eine an schwerersiedenden Bestandteilen (hier Sauerstoff) angereichterte Sumpffraktion 8 flüssig entnommen, in Gegenströmer 9 unterkühlt, in einem Entspannungsventil 10 auf 5 bis 2 bar, vorzugsweise 4 bis 2 bar entspannt und schließlich in einen Kondensator-Verdampfer 11 eingeleitet. Der Kondensator-Verdampfer 11 ist in den Zeichnungen als eigenständiges Bauelement dargestellt. Hiervon abweichend könnte er beispielsweise auch in die Rektifiziersäule 7 integriert sein.

Die im Kondensator-Verdampfer 11 verdampfte Fraktion wird über Leitung 12 abgezogen, und in den Wärmetauschern 9 und 5 angewärmt. Die auf eine mittlere Temperatur von 140 bis 115, vorzugsweise 130 bis 115 K angewärmte Restgasfraktion 13 wird in einer Entspannungsturbine 14 auf einen Druck von 1,5 bis 1,1 , vorzugsweise 1,3 bis 1,2 bar arbeitsleistend entspannt, über Leitung 15 zum Wärmetauscher 5 geführt und verläßt diesen unter etwa Umgebungstemperatur über Leitung 16. Die angewärmte Restgasfraktion kann zur Regenerierung der Reinigungsvorrichtung 3 verwendet werden, wie in den Zeichnungen durch Leitung 17 angedeutet ist. Die Erfindung kann bei den Verfahren der Figuren 1 und 2 auch ohne diese arbeitsleistende Entspannung realisiert werden. In diesem Fall kann die Verdampfung im Kondensator-Verdampfer 11 auch unter einem niedrigeren Druck durchgeführt werden.

Am Kopf der Rektifiziersäule 7 wird Stickstoff 18 als *leichtersiedende* Fraktion gasförmig entnommen, über Leitung 19 zum Kondensator-Verdampfer 11 geführt und dort in indirektem Wärmeaustausch mit der verdampfenden Sumpffraktion mindestens teilweise, vorzugsweise vollständig kondensiert. Das Kondensat wird teilweise über Leitung 20 als Rücklauf auf die Rektifiziersäule 7 aufgegeben und teilweise als Flüssigprodukt (Leitung 21) entnommen.

Ein anderer Teil des gasförmig aus der Rektifiziersäule 7 herausgeführten Stickstoffs 18 wird über Leitung 22 zum Wärmetauscher 5 geleitet, dort auf etwa Umgebungstemperatur angewärmt und als gasförmiges, an *leichtersiedenden* Komponenten angereichertes Produkt abgezogen (23).

Beim Verfahren der Figur 1 wird über Leitung 24 ein Teil des gasförmigen, nicht als Produkt benötigten Stickstoffs vom Kopf der Rektifiziersäule 7, also eine weitere Fraktion, die einen geringeren Anteil an *schwerersied*enden Komponenten aufweist als die schwerersiedende Fraktion 8 aus dem Sumpf der Rektifiziersäule 7, der in Entspannungsventil 10 entspannten Sumpffraktion 8 zugespeist. Das Gemisch wird in die Verdampfungsseite des Kondensator-Verdampfers 11 eingeführt und tritt dort in indirekten Wärmeaustausch mit einem anderen Teil 19 des gasförmigen Stickstoffs aus der Rektifiziersäule 7. Statt einer Einführung des Gemischs in den Kondensator-Verdampfer 11 ist auch eine getrennte Einführung von entspannter Sumpffraktion und weiterer Fraktion 24 in den Verdampfungsraum des Kondensator-Verdampfers 11 möglich.

Im Prinzip können die Sumpffraktion und die weitere Fraktion an jeder Stelle dem Kondensator-Verdampfer 11 zugeführt werden; bevorzugt werden jedoch beide Fraktionen - gemeinsam oder getrennt - an der Unterseite des Kondensator-Verdampfers 11 eingespeist. Einzelheiten eines derartigen Verfahrens und der entsprechenden Vorrichtung sind in der DE-A-28 35 355 beschrieben. Dieser Aspekt des erfindungsgemäßen Verfahrens bewirkt neben der Anreicherung der verdampfenden Fraktion an leichter siedenden Komponenten einen spürbar verbesserten Wärmeübergang am Kondensator-Verdampfer 11.

Im Unterschied zu dem soeben beschriebenen Verfahren wird in der Variante von Figur 2 nicht ein Teil des Kopfprodukts, sondern ein Teil der gereinigten kalten Luft, also des zu zerlegenden Gasgemisches, über eine Leitung 24' der entspannten Sumpffraktion vor dem Verdampfen im Kondensator-Verdampfer 11 zugespeist.

Die Figuren 3 und 4 zeigen eine andere Möglichkeit, den Durchsatz an der Entspannungsturbine 14 bei entsprechend hohem Kältebedarf zu erhöhen. Hier wird kalte gereinigte Luft der verdampften Sumpffraktion 12 stromaufwärts der Turbine 14 zugespeist. Dies kann über eine der Leitungen 25a oder 25b stromaufwärts oder stromabwärts des Wärmetauschers 5 realisiert werden; auch eine kombinierte Benutzung der beiden Leitungen 25a, 25b ist möglich.

In Figur 3 wird dabei abweichend von den bisherien Ausführungsbeispielen die entspannte Sumpffraktion auf konventionelle Weise in den Verdampfungsraum des Kondensator-Verdampfers 11 eingespeist, während beim Verfahren von Figur 4 wiederum eine Zuspeisung von unten gemäß DE-A-28 35 355 vorgesehen ist.

## Patentansprüche

1. Verfahren zur Zerlegung eines Gasgemisches (4), insbesondere von Luft, bei dem ein an leichtersiedenden Komponenten angereichertes Produkt (21; 23), insbesondere Stickstoff, gewonnen wird, wobei eine leichtersiedende Fraktion (18, 19) aus dem oberen Bereich einer Rektifiziersäule (7) in einem Kondensator-Verdampfer (11) in indirektem Wärmeaustausch mit einer verdampfenden schwerersiedenden Fraktion (8) mindestens teilweise kondensiert wird, **dadurch gekennzeichnet,** daß der schwerersiedenden Fraktion (8) vor dem indirekten Wärmeaustausch eine weitere Fraktion (24; 24') zugeführt wird, die einen geringeren Anteil an *schwerersied*enden Komponenten aufweist als die schwerersiedende Fraktion (8).

2. Verfahren nach Anspruch 1, **dadurch gekennzeichnet,** daß die weitere Fraktion (24; 24') der schwerersiedenden Fraktion in gasförmigem Zustand zugeführt wird.

3. Verfahren nach Anspruch 1 oder 2, **dadurch gekennzeichnet,** daß die weitere Fraktion durch einen Teilstrom (24) der leichtersiedenden Fraktion (18) gebildet wird.

4. Verfahren nach Anspruch 1 oder 2, **dadurch gekennzeichnet,** daß die weitere Fraktion durch einen Teilstrom (24') des zu zerlegenden Gasgemisches gebildet wird.

5. Verfahren nach einem der Ansprüche 1 bis 4, **dadurch gekennzeichnet,** daß die weitere Fraktion (24; 24') der Verdampfungsseite des Kondensator-Verdampfers (11) zugeführt wird.

6. Verfahren nach einem der Ansprüche 1 bis *4*, **dadurch gekennzeichnet,** daß die weitere Fraktion (24; 24') und die schwerersiedende Fraktion (8) vermischt und anschließend der Verdampfungsseite des Kondensator-Verdampfers (11) zugeführt werden.

7. Verfahren nach einem der Ansprüche 1 bis *6*, **dadurch gekennzeichnet,** daß *das Gemisch* (12) *aus* verdampfter schwerersiedender *und weiterer* Fraktion stromabwärts des Kondensator-Verdampfers (11) in indirektem Wärmeaustausch (5) mit zu zerlegendem Gasgemisch (4) angewärmt und anschließend arbeitsleistend entspannt (14) wird.

8. Verfahren zur Zerlegung eines Gasgemisches (4), insbesondere von Luft, bei dem ein an leichtersiedenden Komponenten angereichertes Produkt (21; 23), insbesondere Stickstoff, gewonnen wird, wobei eine leichtersiedende Fraktion (18) aus dem oberen Bereich einer Rektifiziersäule (7) in einem Kondensator-Verdampfer (11) in indirektem Wärmeaustausch mit einer verdampfenden schwerersiedenden Fraktion (8) mindestens teilweise kondensiert wird und die verdampfte schwerersiedende Fraktion (12) stromabwärts des Kondensator-Verdampfers (11) in indirektem Wärmeaustausch (5) mit zu zerlegendem Gasgemisch (4) angewärmt und anschließend arbeitsleistend entspannt (14) wird, **dadurch gekennzeichnet,** daß der schwerersiedenden Fraktion (12) stromabwärts des Kondensator-Verdampfers eine weitere Fraktion (25a, 25b) zugeführt wird, die einen geringeren Anteil an *schwerersied*enden Komponenten aufweist als die schwerersiedende Fraktion.

9. Verfahren nach Anspruch *8*, **dadurch gekennzeichnet,** daß die weitere Fraktion (25a) der schwerersiedenden Fraktion (12) mindestens teilweise zwischen Kondensator-Verdampfer (11) und *indirektem Wärmeaustausch* (5) *mit* zu *zerlegendem Gasgemisch* (4) zugeführt wird.

10. Verfahren nach Anspruch *8 oder* 9, **dadurch gekennzeichnet,** daß die weitere Fraktion (25b) der schwerersiedenden Fraktion (12) mindestens teilweise zwischen *indirektem Wärmeaustausch* (5) *mit zu zerlegendem Gasgemisch (4)* und arbeitsleistender Entspannung (14) zugeführt wird.

11. Verfahren nach einem der Ansprüche *8 bis 10,* **dadurch gekennzeichnet,** daß die weitere Fraktion durch einen Teilstrom der leichtersiedenden Fraktion gebildet wird.

12. Verfahren nach einem der Ansprüche *8 bis 10,* **dadurch gekennzeichnet,** daß die weitere Fraktion (25a, 25b) durch einen Teilstrom des zu zerlegenden Gasgemisches (4) gebildet wird.

13. Verfahren nach einem der Ansprüche *8 bis 12,* **dadurch gekennzeichnet,** daß die schwerersiedende Fraktion (8) in den unteren Bereich der Verdampfungsseite des Kondensator/Verdampfers (11) eingeleitet wird.

14. Verfahren nach einem der Ansprüche *1 bis 13,* **dadurch gekennzeichnet,** daß mindestens ein Teil der im Kondensator-Verdampfer (11) kondensierten *leichtersiedenden* Fraktion als Flüssigprodukt (21) gewonnen wird.

15. Vorrichtung zur Durchführung des Verfahrens nach einem der Ansprüche 1 bis 3 mit einer Speiseleitung (6) für zu zerlegendes Gasgemisch, die in eine Rektifiziersäule (7) führt, einer Sumpffraktionsleitung (8), die aus dem unteren Bereich der Rektifiziersäule (7) zur Verdampfungsseite eines Kondensator-Verdampfers (11) führt, einer Restgasleitung (12) zur Ableitung von Gas von der Verdampfungsseite des Kondensator-Verdampfers (11), einer Kopfgasleitung (19), die Gas aus dem oberen Bereich der Rektifiziersäule (7) zur Verflüssigungsseite des Kondensator-Verdampfers (11) führt, und einer Produktleitung (18, 22), die mit dem oberen Bereich der Rektifiziersäule (7) verbunden ist, **gekennzeichnet durch** eine weitere Leitung (24), die an einer Stelle oberhalb des Anschlusses der Sumpffraktionsleitung (8) mit der Rektifiziersäule (7) sowie mit der Verdampfungsseite des Kondensator-Verdampfers (11) verbunden ist.

16. Vorrichtung zur Durchführung des Verfahrens nach Anspruch 4 mit einer Speiseleitung (6) für zu zerlegendes Gasgemisch, die in eine Rektifiziersäule (7) führt, einer Sumpffraktionsleitung (8), die aus dem unteren Bereich der Rektifiziersäule (7) zur Verdampfungsseite eines Kondensator-Verdampfers (11) führt, einer Restgasleitung (12) zur Ableitung von Gas von der Verdampfungsseite des Kondensator-Verdampfers (11), einer Kopfgasleitung (19), die Gas aus dem oberen Bereich der Rektifiziersäule (7) zur Verflüssigungsseite des Kondensator-Verdampfers (11) führt, und einer Produktleitung (18, 22), die mit dem oberen Bereich der Rektifiziersäule (7) verbunden ist, **gekennzeichnet durch** eine weitere Leitung (24'), die von der Speiseleitung (6) zur Verdampfungsseite des Kondensator-Verdampfers (11) führt.

17. Vorrichtung nach Anspruch *15 oder 16,* **dadurch gekennzeichnet**, daß die Restgasleitung (12) zu einer Entspannungsmaschine (14) führt.

18. Vorrichtung zur Durchführung des Verfahrens nach einem der Ansprüche *8 bis 13* mit einer Speiseleitung (6) für zu zerlegendes Gasgemisch, die in eine Rektifiziersäule (7) führt, einer Sumpffraktionsleitung (8), die aus dem unteren Bereich der Rektifiziersäule (7) zur Verdampfungsseite eines Kondensator-Verdampfers (11) führt, einer Restgasleitung (12), die mit der Verdampfungsseite des Kondensator-Verdampfers (11) und mit einer Entspannungsmaschine (14) verbunden ist, einer Kopfgasleitung (19), die Gas aus dem oberen Bereich der Rektifiziersäule (7) zur Verflüssigungsseite des Kondensator-Verdampfers (11) führt, und einer Produktleitung (18, 22), die mit dem oberen Bereich der Rektifiziersäule (7) verbunden ist, **gekennzeichnet durch** eine weitere Leitung (25a, 25b), die von der Speiseleitung (6) zur Restgasleitung (12) führt.

19. Vorrichtung nach einem der Ansprüche *15 bis 18,* **gekennzeichnet durch** eine Flüssigproduktleitung (21), zur Ableitung von Flüssigkeit von der Verflüssigungsseite des Kondensator-Verdampfers (11).

## Claims

1. Process for separating a gas mixture (4), in particular air, in which a product (21; 23) enriched in lower-boiling components, in particular nitrogen, is recovered, a lower-boiling fraction (18, 19) from the upper region of a rectifying column (7) being condensed at least in part in a condenser-evaporator (11) in indirect heat exchange with an evaporating higher-boiling fraction (8), characterized in that, upstream of the indirect heat exchange, a further fraction (24; 24') is fed to the higher-boiling fraction (8), which further fraction has a lower content of higher-boiling components than the higher-boiling fraction (8).

2. Process according to Claim 1, characterized in that the further fraction (24; 24') is fed to the higher-boiling fraction in the gaseous state.

3. Process according to Claim 1 or 2, characterized in that the further fraction is formed by a partial stream (24) of the lower-boiling fraction (18).

4. Process according to Claim 1 or 2, characterized in that the further fraction is formed by a partial stream (24') of the gas mixture to be separated.

5. Process according to one of Claims 1 to 4, characterized in that the further fraction (24; 24') is fed to the evaporation side of the condenser-evaporator (11).

6. Process according to one of Claims 1 to 4, characterized in that the further fraction (24; 24') and the higher-boiling fraction (8) are mixed and are then fed to the evaporation side of the condenser-evaporator 11).

7. Process according to one of Claims 1 to 6, characterized in that the mixture (12) of evaporated higher-boiling fraction and further fraction is heated downstream of the condenser-evaporator (11) in indirect heat exchange (5) with the gas mixture (4) to be separated and is then expanded (14) in a manner performing work.

8. Process for separating a gas mixture (4), in particular air, in which a product (21; 23), enriched in lower-boiling components, in particular nitrogen, is recovered, a lower-boiling fraction (18) from the upper region of a rectifying column (7) being condensed at least in part in a condenser-evaporator (11) in indirect heat exchange with an evaporating higher-boiling fraction (8) and the evaporated higher-boiling fraction.(12) being heated downstream of the condenser-evaporator (11) in indirect heat exchange (5) with gas mixture (4) to be separated and then expanded (14) in a manner performing work, characterized in that a further fraction (25a, 25b) is fed to the higher-boiling fraction (12) downstream of the condenser-evaporator, which further fraction (25a, 25b) has a lower content of higher-boiling components than the higher-boiling fraction.

9. Process according to Claim 8, characterized in that the further fraction (25a) is fed to the higher-boiling fraction (12) at least in part between condenser-evaporator (11) and indirect heat exchange (5) with the gas mixture (4) to be separated.

10. Process according to Claim 8 or 9, characterized in that the further fraction (25b) is fed to the higher-boiling fraction (12) at least in part between indirect heat exchange (5) with gas mixture (4) to be separated and work-performing expansion (14).

11. Process according to one of Claims 8 to 10, characterized in that the further fraction is formed by a partial stream of the lower-boiling fraction.

12. Process according to one of Claims 8 to 10, characterized in that the further fraction (25a, 25b) is formed by a partial stream of the gas mixture (4) to be separated.

13. Process according to one of Claims 8 to 12, characterized in that the higher-boiling fraction (8) is introduced into the lower region of the evaporation side of the condenser-evaporator (11) .

14. Process according to one of Claims 1 to 13, characterized in that at least some of the lower-boiling fraction condensed in the condenser-evaporator (11) is obtained as liquid product (21).

15. Apparatus for carrying out the process according to one of Claims 1 to 3 having a feed line (6) for gas mixture to be separated, which feed line leads to a rectifying column (7); a bottom fraction line (8) which leads from the lower region of the rectifying column (7) to the evaporation side of a condenser-evaporator (11); a residual gas line (12) to remove gas from the evaporation side of the condenser-evaporator (11); a top gas line (19) which conducts gas from the upper region of the rectifying column (7) to the liquefaction side of the condenser-evaporator (11); and a product line (18, 22) which is connected to the upper region of the rectifying column (7), characterized by a further line (24) which is connected to the rectifying column (7) at a point above the bottom fraction line (8) connection and is connected to the evaporation side of the condenser-evaporator (11).

16. Apparatus for carrying out the process according to Claim 4 having a feed line (6) for gas mixture to be separated, which feed line leads to a rectifying column (7); a bottom fraction line (8) which leads from the lower region of the rectifying column (7) to the evaporation side of a condenser-evaporator (11); a residual gas line (12) to remove gas from the evaporation side of the condenser-evaporator (11); a top gas line (19) which conducts gas from the upper region of the rectifying column (7) to the liquefaction side of the condenser-evaporator (11); and a product line (18, 22) which is connected to the upper region of the rectifying column (7), characterized by a further line (24') which leads from the feed line (6) to the evaporation side of the condenser-evaporator (11) .

17. Apparatus according to Claim 15 or 16, characterized in that the residual gas line (12) leads to an expansion machine (14).

18. Apparatus for carrying out the process according to one of Claims 8 to 13 having a feed line (6) for gas mixture to be separated, which feed line leads to a rectifying column (7); a bottom fraction line (8) which leads from the lower region of the rectifying column (7) to the evaporation side of a condenser-evaporator (11); a residual gas line (12) which is connected to the evaporation side of the condenser-evaporator (11) and to an expansion machine (14); a top gas line (19) which conducts gas from the upper region of the rectifying column (7) to the liquefaction side of the condenser-evaporator (11); and a product line (18, 22) which is connected to the upper region of the rectifying column (7), characterized by a further line (25a, 25b) which leads from the feed line (6) to the residual gas line (12).

19. Apparatus according to one of Claims 15 to 18, characterized by a liquid product line (21) to remove liquid from the liquefaction side of the condenser-evaporator (11).

## Revendications

1. Procédé pour la séparation d'un mélange de gaz (4), en particulier d'air, dans lequel on obtient un produit enrichi en composants à bas point d'ébullition (21; 23), en particulier l'azote, dans lequel on condense au moins partiellement une fraction à bas point d'ébullition (18, 19) provenant de la zone supérieure d'une colonne de rectification (7) dans un évaporateur-condenseur (11) par échange thermique indirect avec une fraction à haut point d'ébullition (8) qui se vaporise, caractérisé en ce que l'on ajoute à la fraction à haut point d'ébullition (8), avant l'échange thermique indirect, une fraction supplémentaire (24; 24') qui présente une plus faible teneur en composants à haut point d'ébullition que la fraction à haut point d'ébullition (8).

2. Procédé suivant la revendication 1, caractérisé en ce que la fraction supplémentaire (24; 24') est ajoutée à la fraction à haut point d'ébullition à l'état gazeux.

3. Procédé suivant la revendication 1 ou 2, caractérisé en ce que la fraction supplémentaire est formée par un courant partiel (24) de la fraction à bas point d'ébullition (18).

4. Procédé suivant la revendication 1 ou 2, caractérisé en ce que la fraction supplémentaire est formée par un courant partiel (24') du mélange de gaz à séparer.

5. Procédé suivant l'une des revendications 1 à 4, caractérisé en ce que la fraction supplémentaire (24; 24') est ajoutée par le côté d'évaporation de l'évaporateur-condenseur (11).

6. Procédé suivant l'une des revendications 1 à 4, caractérisé en ce que la fraction supplémentaire (24; 24') et la fraction à haut point d'ébullition (8) sont mélangées et sont ensuite ajoutées par le côté d'évaporation de l'évaporateur-condenseur (11).

7. Procédé suivant l'une des revendications 1 à 6, caractérisé en ce que le mélange (12) composé de la fraction à haut point d'ébullition et de la fraction supplémentaire vaporisées est chauffé en aval de l'évaporateur-condenseur (11) par échange thermique (5) avec le mélange de gaz à séparer (4) et est ensuite détendu en produisant un travail (14).

8. Procédé pour la séparation d'un mélange de gaz (4), en particulier d'air, dans lequel on obtient un produit enrichi en composants à bas point d'ébullition (21; 23), en particulier l'azote, dans lequel on condense au moins partiellement une fraction à bas point d'ébullition (18, 19) provenant de la zone supérieure d'une colonne de rectification (7) dans un évaporateur-condenseur (11) par échange thermique indirect avec une fraction à haut point d'ébullition (8) qui se vaporise et la fraction à haut point d'ébullition vaporisée (12) est chauffée en aval de l'évaporateur-condenseur (11) par échange thermique (5) avec le mélange de gaz à séparer (4) et est ensuite détendue en produisant un travail (14), caractérisé en ce que l'on ajoute à la fraction à haut point d'ébullition (12), en aval de l'évaporateur-condenseur, une fraction supplémentaire (25a; 25b), qui présente une plus faible teneur en composants à haut point d'ébullition que la fraction à haut point d'ébullition.

9. Procédé suivant la revendication 8, caractérisé en ce que la fraction supplémentaire (25a) est ajoutée à la fraction à haut point d'ébullition (12) au moins partiellement entre l'évaporateur-condenseur (11) et l'échange thermique indirect (5) avec le mélange de gaz à séparer (4).

10. Procédé suivant la revendication 8 ou 9, caractérisé en ce que la fraction supplémentaire (25b) est ajoutée à la fraction à haut point d'ébullition (12) au moins partiellement entre l'échange thermique indirect (5) avec le mélange de gaz à séparer (4) et la détente produisant un travail (14).

11. Procédé suivant l'une des revendications 8 à 10, caractérisé en ce que la fraction supplémentaire est formée par un courant partiel de la fraction à bas point d'ébullition.

12. Procédé suivant l'une des revendications 8 à 10, caractérisé en ce que la fraction supplémentaire (25a, 25b) est formée par un courant partiel du mélange de gaz à séparer (4).

13. Procédé suivant l'une des revendications 8 à 12, caractérisé en ce que la fraction à haut point d'ébullition (8) est introduite dans la zone inférieure du côté d'évaporation de l'évaporateur-condenseur (11).

14. Procédé suivant l'une des revendications 1 à 13, caractérisé en ce qu'au moins une partie de la fraction à bas point d'ébullition condensée dans l'évaporateur-condenseur (11) est obtenue sous la forme d'un produit liquide (21).

15. Dispositif pour la mise en oeuvre du procédé suivant l'une des revendications 1 à 3 avec une conduite d'alimentation (6) pour le mélange de gaz à séparer, qui conduit dans une colonne de rectification (7), une conduite de drainage (8), qui conduit de la zone inférieure de la colonne de rectification (7) au côté d'évaporation d'un évaporateur-condenseur (11), une conduite de gaz résiduel (12) pour l'évacuation de gaz du côté d'évaporation de l'évaporateur-condenseur (11), une conduite de gaz de tête (19) qui conduit du gaz depuis la zone supérieure de la colonne de rectification (7) vers le côté de condensation de l'évaporateur-condenseur (11), et une conduite de produit (18, 22), qui est raccordée à la zone supérieure de la colonne de rectification (7), caractérisé par une conduite supplémentaire (24), qui est raccordée à un endroit situé au-dessus du raccordement de la conduite de drainage (8) avec la colonne de rectification (7) ainsi qu'au côté d'évaporation de l'évaporateur-condenseur (11).

16. Dispositif pour la mise en oeuvre du procédé suivant la revendication 4, avec une conduite d'alimentation (6) pour le mélange de gaz à séparer, qui conduit dans une colonne de rectification (7), une conduite de drainage (8), qui conduit de la zone inférieure de la colonne de rectification (7) au côté d'évaporation d'un évaporateur-condenseur (11), une conduite de gaz résiduel (12) pour l'évacuation de gaz du côté d'évaporation de l'évaporateur-condenseur (11), une conduite de gaz de tête (19), qui conduit du gaz depuis la zone supérieure de la colonne de rectification (7) vers le côté de condensation de l'évaporateur-condenseur (11), et une conduite de produit (18, 22), qui est raccordée à la zone supérieure de la colonne de rectification (7), caractérisé par une conduite supplémentaire (24'), qui conduit de la conduite d'alimentation (6) au côté d'évaporation de l'évaporateur-condenseur (11).

17. Dispositif suivant la revendication 15 ou 16, caractérisé en ce que la conduite de gaz résiduel (12) conduit à une machine de détente (14).

18. Dispositif pour la mise en oeuvre du procédé suivant l'une des revendications 8 à 13 avec une conduite d'alimentation (6) pour le mélange de gaz à séparer, qui conduit dans une colonne de rectification (7), une conduite de drainage (8), qui conduit de la zone inférieure de la colonne de rectification (7) au côté d'évaporation d'un évaporateur-condenseur (11), une conduite de gaz résiduel (12), qui est raccordée au côté d'évaporation de l'évaporateur-condenseur (11) et à une machine de détente (14), une conduite de gaz de tête (19), qui conduit du gaz depuis la zone supérieure de la colonne de rectification (7) vers le côté de condensation de l'évaporateur-condenseur (11), et une conduite de produit (18, 22), qui est raccordée à la zone supérieure de la colonne de rectification (7), caractérisé par une conduite supplémentaire (25a; 25b), qui conduit de la conduite d'alimentation (6) à la conduite de gaz résiduel (12).

19. Dispositif suivant l'une des revendications 15 à 18, caractérisé par une conduite de produit liquide (21), pour l'évacuation de liquide depuis le côté de condensation de l'évaporateur-condenseur (11).
